# FASCICULE DE BREVET EUROPEEN

(11) **EP 0 030 498 B1**
(45) Date de publication et mention de la délivrance du brevet: **23.05.1984**
(21) Numéro de dépôt: 80401716.8
(22) Date de dépôt: 01.12.1980
(51) Int. Cl.: F42D 1/04

(54) **Raccord pyrotechnique à parties étanches et autolargables**
Automatisch trennbarer pyrotechnischer Verbinder mit abgedichteten Teilstücken
Self separating pyrotechnic connector having sealed parts

(30) Priorité: 07.12.1979 FR 7930062
(43) Date de publication de la demande: 17.06.1981
(73) Titulaire: AEROSPATIALE SOCIETE NATIONALE INDUSTRIELLE, 75016 Paris (FR)
(72) Inventeur: Boeglin, Paul Hubert, F-78580 Maule (FR)
(74) Mandataire: Mongrédien, André

## Description

L'invention concerne un raccord pyrotechnique pour la transmission d'un signal pyrotechnique d'une première à une seconde chaîne pyrotechnique comprenant un premier relais donneur et un second relais receveur et des moyens de serrage pour plaquer l'un contre l'autre les fonds du relais donneur et du relais receveur.

On connaît, par le document US-A-3129 663, un raccord pyrotechnique disposé à l'extrémité d'une chaîne de transmission à basse énergie. La chaîne pyrotechnique se termine par un relais renforçateur et par un embout fixé à la chaîne à un point espacé de son extrémité. L'embout possède une collerette circulaire. Le raccord comprend un corps ayant un alésage axial qui est d'un diamètre plus petit que le diamètre de la collerette, mais légèrement supérieur au diamètre de la chaîne pyrotechnique. L'extrémité de la chaîne est insérée dans l'alésage du corps jusqu'à ce que la collerette touche le corps. Des trous de passage pour l'évacuation des gaz produits par l'explosion du relais sont pratiqués dans le corps et mettent en communication l'intérieur de celui-ci avec l'atmosphère.

Cependant, les relais de transmission de signaux pyrotechniques connus de ce type ne sont pas étanches et autolargables et ne peuvent par conséquent pas être utilisés dans des ensembles structuraux de liaison ou de séparation exigeant un environnement non pollué après fonctionnement. En particulier, dans le dispositif décrit par le document US-A-3 129 663, les gaz produits par l'explosion du relais 21 s'échappent à l'extérieur du raccord par les trous pratiqués dans le corps (64).

Cependant, les relais de ces différents systèmes de transmission de signaux pyrotechniques connus ne sont pas étanches et autolargables, et ne peuvent par conséquent pas être utilisés dans des ensembles structuraux de liaison ou de séparation exigeant un environnement non pollué après fonctionnement.

La présente invention a précisément pour objet un raccord pyrotechnique à parties étanches et autolargables pour la transmission d'un signal pyrotechnique d'une première à une seconde chaîne pyrotechnique, qui remédie à ces inconvénients. Il comporte deux relais pyrotechniques étanches montés en regard sur un même axe et susceptibles d'être séparés en conservant leur étanchéité, lesdits relais étant agencés de façon que le premier relais délivre un signal de détonation tel qu'il transite sous forme d'onde de choc à travers les fonds desdits relais et amorcent la charge explosive du second relais. Ainsi, le raccord selon l'invention permet le désaccouplement de deux parties constitutives et il supprime en cours d'opération la détérioration éventuelle de matériel adjacent, de même qu'il évite la pollution du milieu ambiant. Un tel raccord peut être utilisé dans le domaine des structures de liaison ou de séparation telles que deux étages d'engins balistiques, de satellites ou de leurs lanceurs. Il supprime la détérioration des matériels adjacents tels que les équipements électriques se trouvant à proximité du raccord et susceptibles d'être endommagés, car la transmission du signal de détonation entre les deux relais au contact et chargée d'explosifs s'effectue sans perforation d'aucun des deux fonds de relais, donc sans rejet de chaleur et de poudre, rendant possible leur séparation sans nuisance après passage du signal.

D'une manière plus précise, le raccord pyrotechnique de l'invention, à parties étanches et autolargables, pour la transmission d'un signal pyrotechnique d'une première à une seconde chaîne pyrotechnique comprend : un premier relais donneur, et un second relais receveur, et des moyens de serrage pour plaquer l'un contre l'autre les fonds du relais donneur et du relais receveur, et se caractérise en ce que le relais donneur possède un fond étanche, amorcé par un premier relais renforçateur serti à l'extrémité de la première chaîne pyrotechnique, l'ensemble étant solidaire d'une première partie de structure séparable, le second relais comportant un fond étanche qui amorce un second relais renforçateur serti à l'extrémité de la seconde chaîne pyrotechnique, l'ensemble étant solidaire de la seconde partie de structure séparable et les relais donneur et receveur étant engagés en regard dans un alésage d'une pièce de positionnement interne, les fonds desdits relais se trouvant en contact, le raccord comportant des moyens pour assurer une étanchéité entre chacun desdits relais donneur et receveur et ladite pièce de positionnement intermédiaire, et des moyens pour assurer une étanchéité entre chacun desdits relais donneur et receveur et l'extrémité du raccord pyrotechnique.

Selon une réalisation préférentielle de l'invention, ladite première chaîne pyrotechnique s'engage à l'intérieur d'un premier manchon, la deuxième chaîne s'engage à l'intérieur d'un second manchon, les première et deuxième chaînes étant maintenues respectivement dans les premier et second manchons, par un premier et un second écrous vissés dans ces derniers.

D'autres caractéristiques et avantages de l'invention apparaîtront mieux à la lecture de la description qui suit des exemples de réalisation donnés à titre explicatif et nullement limitatif, en référence aux figures annexées, sur lesquelles :
la figure 1 est une vue en coupe d'un raccord pyrotechnique selon l'invention,
la figure 2 est une vue en coupe d'une variante de réalisation de l'invention.

Sur la figure 1, on a désigné par la référence générale 2, le raccord pyrotechnique selon l'invention. Le raccord 2 permet la transmission d'un signal pyrotechnique dans le sens de la flèche A, d'une première chaîne pyrotechnique 4 à une seconde chaîne pyrotechnique 6. La chaîne pyrotechnique 4, constituée par un brin de cordeau détonant entouré d'une gaine 5, est terminée par un premier relais renforçateur 8, serti à son extrémité et s'engageant dans un premier relais pyrotechnique 10, dit relais donneur. La deuxième chaîne pyrotechnique 6 constituée par un brin de cordeau détonant entouré d'une gaine 7 est, de la même manière, terminée par un deuxième relais renforçateur 12 serti à son extrémité et s'engageant dans un second relais pyrotechnique 14, dit relais receveur. Le relais donneur 10 et le relais receveur 14 sont engagés en regard l'une de l'autre selon un même axe à l'intérieur d'une pièce de positionnement interne 16. Cette pièce 16 est percée d'une série d'alésages de diamètres différents. L'alésage central 18, plus étroit, reçoit le relais donneur 10. Dans un deuxième alésage 20 de la pièce de positionnement central 16 est engagée la partie épaulée 22 du relais receveur 14. Les fonds 24 et 26 de ces deux relais se trouvent au contact.

La première chaîne pyrotechnique 4, terminée par le relais renforçateur 8 s'engage à l'intérieur d'un premier manchon 28, tandis que la deuxième chaîne pyrotechnique 6 terminée par le relais renforçateur 12 s'engage à l'intérieur d'un deuxième manchon solidaire de la structure 31. Le premier manchon 28 est vissé sur ladite pièce de positionnement interne 16 qui est elle-même solidaire de la structure 29. Les structures 29 et 31 sont susceptibles d'être séparées l'une de l'autre. Ce sont par exemple deux étages d'engins balistiques, de satellites ou de lanceurs. Un premier écrou 32 maintient l'extrémité de la première chaîne pyrotechnique à l'intérieur du premier manchon 28. D'une manière analogue, un second écrou 34 maintient l'extrémité de la seconde chaîne pyrotechnique à l'intérieur du second manchon 30. Deux écrous 49 et 50 assurent la fixation de l'ensemble du raccord sur les cadres de structure 29 et 31.

Le raccord pyrotechnique selon l'invention comporte des moyens de serrage pour plaquer l'un contre l'autre les fonds 24 et 26 du relais donneur 10 et du relais receveur 14. Ces moyens de serrage sont constitués par un ressort hélicoïdal 36 logé à l'intérieur de l'alésage 37 de ladite pièce de positionnement interne 16, et comprimé entre le relais donneur 10 et le premier manchon 28.

Afin d'interdire toute possibilité de pollution du milieu ambiant par des jets de gaz ou de poudre, le raccord pyrotechnique 2 selon l'invention comporte des moyens pour assurer une étanchéité entre chacun desdits relais donneur 10 et receveur 14, et ladite pièce de positionnement central 16.

Ces moyens sont constitués par différents joints toriques : un joint torique 38 placé entre le relais donneur 10 dans l'alésage 18, et d'autre part, un joint torique de centrage 40 placé dans le relais receveur 14 de l'alésage 20.

Le raccord pyrotechnique 2 comporte encore des moyens pour assurer une étanchéité entre le relais donneur 10 et l'extérieur du raccord pyrotechnique. Ces moyens sont constitués par différents joints : un joint torique 42 placé dans une gorge du premier relais renforçateur 8, un joint 44 placé entre la pièce de positionnement interne 16 et ledit premier manchon 28. D'autre part, du côté receveur, les moyens pour assurer une étanchéité entre le relais receveur 14 et l'extérieur du raccord pyrotechnique 2 sont constitués par un joint torique 46 placé dans une gorge du relais renforçateur 12 et par un joint 48 placé entre le relais receveur 14 et ledit second manchon 30.

Le fonctionnement du relais 2 est le suivant. Un détonateur (non représenté) initie la chaîne de transmission 4 pour faire détoner l'explosif du relais donneur 10. Le signal de détonation délivré par ce relais donneur est suffisamment énergétique pour transiter sous forme d'onde de choc à travers les cloisons étanches 24 et 26 constituées par les fonds des relais, et amorcer l'explosif du relais receveur 14, afin de transmettre le signal pyrotechnique à la chaîne de transmission 6. Après le passage du signal, sans perforation d'aucun des deux fonds 24 et 26, les deux relais donneur et receveur peuvent être séparés sans nuisances pour le milieu ambiant.

Dans la variante de réalisation du raccord représentée à la figure 2, le premier relais pyrotechnique, dit relais «donneur• 10 reçoit le signal pyrotechnique de la première chaîne de transmission 4 constituée par un brin de cordeau détonant entouré d'une gaine 5 et terminé par un relais renforçateur 8 serti à son extrémité.

Le second relais pyrotechnique, dit relais « receveur 14', amorcé par le relais 10 retransmet le signal pyrotechnique à une seconde chaîne de transmission 6 constituée par un brin de cordeau détonant entouré d'une gaine 7 et terminé par un relais renforçateur 12 serti à son extrémité.

Le relais donneur 10 et le relais receveur 14' sont engagés en regard l'un de l'autre, sur un même axe, dans une pièce de positionnement 16' dont l'extrémité 16'a conformée en tronc de cône reçoit l'extrémité 14'a également conformée en tronc de cône du relais 14', les fonds 24 et 26 de ces deux relais se trouvant au contact.

La première chaîne pyrotechnique 4 s'engage à l'intérieur d'un manchon 28' dont l'extrémité interne vient s'appuyer sur le relais donneur 10, ladite chaîne étant vissée dans ledit manchon 28' au moyen .d'un écrou 32. Ce manchon 28' est lui- même vissé dans la pièce 16' rendue solidaire d'un cadre 29 de la structure.

La seconde chaîne pyrotechnique 6 s'engage à l'intérieur d'un manchon 30 dont l'extrémité interne 30a vient se visser sur la partie arrière 14'b du relais 14'. Le manchon 30 est rendu solidaire d'un cadre de structure 31 tandis que la seconde chaîne 6 est vissée dans le manchon 30 au moyen d'un écrou 34. Deux écrous 49.et 50 assurent la fixation de l'ensemble du raccord sur les cadres de structure 29 et 31.

Les moyens de serrage destinés à plaquer l'un contre l'autre les fonds 24 et 26 du relais donneur 10 et du relais receveur 14' sont constitués par la pièce de positionnement interne 16' vissée sur le manchon 28' et par un contre-écrou 51 s'appuyant intérieurement sur une collerette 28'a du manchon 28', et vissé sur la partie externe 16'b de la pièce 16. Untel système de vis et de contre-écrou de blocage assure une meilleure tenue aux vibrations de l'ensemble du raccord.

L'étanchéité de la partie « donneur du raccord est assurée par un joint 52 situé entre le relais 10 et le manchon 28' tandis que l'étanchéité de la partie « receveur est assurée par un joint, en l'occurrence un joint de colle entre le relais 14' et le manchon 30.

## Revendications

1. Raccord pyrotechnique à parties étanches et autolargables, pour la transmission d'un signal pyrotechnique d'une première à une seconde chaîne pyrotechnique, comprenant un premier relais (10), donneur, et un second relais (14), receveur, et des moyens de serrage pour plaquer l'un contre l'autre les fonds du relais donneur (10) et du relais receveur (14), caractérisé en ce que le relais donneur (10) possède un fond étanche (24), amorcé par un premier relais renforçateur (8) serti à l'extrémité de la première chaîne pyrotechnique (4), l'ensemble étant solidaire d'une première partie de structure séparable (29), le relais receveur (14) comportant un fond étanche (26) qui amorce un second relais renforçateur (12) serti à l'extrémité de la seconde chaîne pyrotechnique (6), l'ensemble étant solidaire de la seconde partie de structure séparable (31) et les relais donneur (10) et receveur (14) étant engagés en regard dans un alésage d'une pièce de positionnement interne (16), les fonds (24 et 26) desdits relais se trouvant au contact, le raccord comportant des moyens pour assurer une étanchéité entre chacun desdits relais donneur (10) et receveur (14) et ladite pièce de positionnement intermédiaire (16), et des moyens pour assurer une étanchéité entre chacun desdits relais donneur (10) et receveur (14) et l'extérieur du raccord pyrotechnique.

2. Raccord pyrotechnique selon la revendication 1, caractérisé en ce que ladite première chaîne pyrotechnique (4) s'engage à l'intérieur d'un premier manchon (28), la deuxième chaîne (6) s'engage à l'intérieur d'un second manchon (30), les première et deuxième chaînes (4 et 6) étant maintenues respectivement dans les premier et second manchons (28 et 30) par un premier et un second écrous (32 et 34) vissés dans ces derniers.

3. Raccord pyrotechnique selon la revendication 2, caractérisé en ce que les moyens de serrage pour plaquer l'un contre l'autre les fonds du relais donneur et du relais receveur sont constitués par un ressort (36) logé à l'intérieur de l'alésage (37) de la pièce de positionnement interne (16) et comprimé entre le relais donneur (10) et le premier manchon (28).

4. Raccord pyrotechnique selon la revendication 1, caractérisé en ce que les moyens de serrage pour plaquer l'un contre l'autre les fonds du relais donneur (10) et du relais receveur (14') comprennent une liaison par cônes entre ledit relais receveur (10) et la pièce de positionnement interne (16') et un ensemble vissé constitué par ladite pièce de positionnement s'appuyant sur le relais donneur (10) et vissé sur le premier manchon (28') et par un contre-écrou (51) s'appuyant sur une collerette (28'a) dudit premier manchon (28') et vissé sur la partie externe (16'b) de ladite pièce de positionnement (16).

5. Raccord pyrotechnique selon la revendication 1, caractérisé en ce que les moyens pour assurer une étanchéité entre chacun desdits relais donneur (10) et receveur (14) et ladite pièce de positionnement interne (16), sont constitués par un joint (38 et 40) placé entre chacun des relais et l'alésage (18, 20) de la pièce de positionnement interne (16) dans lequel ils sont engagés.

6. Raccord pyrotechnique selon les revendications 1 et 2, caractérisé en ce que les moyens pour assurer une étanchéité entre le relais donneur (10) et l'extérieur du raccord pyrotechnique (2) sont constitués par un joint (42) placé entre ledit premier relais renforçateur (8) et ledit premier manchon (28), et par un joint (44) placé entre ce dernier et ladite pièce de positionnement interne (16).

7. Raccord pyrotechnique selon les revendications 1 et 2, caractérisé en ce que les moyens pour assurer une étanchéité entre le relais receveur (14) et l'extérieur du raccord pyrotechnique (2) sont constitués par un joint (46) placé entre ledit deuxième relais renforçateur (12) et ledit deuxième manchon (30) et par un joint (48) placé entre ledit deuxième manchon (30) et le relais receveur (14).

## Claims

1. Self-separating pyrotechnic connector having sealed parts for transmitting a pyrotechnic signal from a first to a second pyrotechnic chain, comprising a first, donor, relay (10) and a second, receiver, relay (14), and means for holding the bases of the donor relay (10) and the receiver relay (14) in contact with one another, characterized in that the donor relay (10) has a sealed base (24) primed with a first reinforcing relay (8) located at the end of the first pyrotechnic chain (4), the assembly being fixed to a first separable structure member (29), the receiver relay (14) comprising a sealed base (26) which primes a second reinforcing relay (12) located at the end of the second pyrotechnic chain (6), the assembly being fixed to a second separable structure member (31), and the donor (10) and receiver (14) relays being engaged face-to-face in a bore of an internal positioning member (16), the bases (24 and 26) of said relays being in contact, the connector comprising means to ensure sealing between said donor (10) and receiver (14) relays and said internal positioning member (16), and means to ensure sealing between each of said donor (10) and receiver (14) relays and the exterior of the pyrotechnic connector.

2. Pyrotechnic connector according to claim 1, characterized in that said first pyrotechnic chain (4) is engaged in the interior of a first sleeve (28), the second chain (6) being engaged in the interior of a second sleeve (30), the first and second chains (4 and 6) being retained respectively within the first and second sleeves (28 and 30) by first and second nuts (32 and 34) threaded into the respective sleeves.

3. Pyrotechnic connector according to claim 2, characterized in that the means for holding the bases of the donor relay and receiver relay in contact with one another comprise a spring (36) located within the bore (37) of the internal positioning member (16) and compressed between the donor relay (10) and the first sleeve (28).

4. Pyrotechnic connector according to claim 1, characterized in that the means for holding the bases of the donor relay (10) and the receiver relay (14') in contact with one another comprise a conical connection between said receiver relay (14') and the internal positioning member (16'), and a threaded assembly constituted by said positioning member bearing on the donor relay (10) and threaded on the first sleeve (28'), and by a lock nut (51) bearing on a flange (28'a) of said first sleeve (28') and threaded on the exterior surface (16'b) of said positioning member (16).

5. Pyrotechnic connector according to claim 1, characterized in that the means to ensure sealing between each of said donor (10) and receiver relays (14) and said internal positioning member (16), are constituted by a respective gasket (38 and 40) located between each of said relays and the bore (18, 20) of the internal positioning member (16) in which they are engaged.

6. Pyrotechnic connector according to claim 1 or 2, characterized in that the means to ensure sealing between the donor relay (10) and the exterior of the pyrotechnic connector (2) are constituted by a gasket (42) located between said first reinforcing relay (8) and said first sleeve (28), and by a gasket (44) located between the latter sleeve and said internal positioning member (16).

7. Pyrotechnic connector according to claim 1 or 2, characterized in that the means to ensure sealing between the receiver relay (14) and the exterior of the pyrotechnic connector (2) are constituted by a gasket (46) located between said second reinforcing relay (12) and said second sleeve (30), and by a gasket (48) located between said second sleeve (30) and the receiver relay (14). k

## Patentansprüche

1. Automatisch trennbarer pyrotechnischer Verbinder mit abgedichteten Teilstücken für die Übertragung eines pyrotechnischen Signals von einer ersten zu einer zweiten pyrotechnischen Kette, mit einem ersten, als Geber arbeitenden Relais (10) und einem zweiten, als Empfänger arbeitenden Relais (14) sowie mit Spanneinrichtungen zum Festhalten des Bodens des Geberrelais (10) in Anlage am Boden des Empfängerrelais (14), dadurch gekennzeichnet, daß das Geberrelais (10) einen mittels eines am Ende der ersten pyrotechnischen Kette (4) angeordneten ersten Verstärkerrelais (8) zündbaren, dichten Boden (24) hat und zusammen mit diesem fest mit einem ersten Teil eines zerlegbaren Gebildes (29) verbunden ist, daß das Empfängerrelais (14) einen dichten Boden (26) hat, mittels dessen ein am Ende der zweiten pyrotechnischen Kette (6) angeordnetes zweites Verstärkerrelais (12) zündbar ist und welches zusammen mit diesem fest mit einem zweiten Teil (31) des zerlegbaren Gebildes verbunden ist, daß das Geberrelais (10) und das Empfängerrelais (14) einander gegenüber in einer Bohrung eines inneren Haltestücks (16) angeordnet sind, so daß sich ihre Böden (24 und 26) in gegenseitiger Anlage befinden, und daß der Verbinder Einrichtungen für die Abdichtung zwischen dem Geberrelais (10) sowie dem Empfängerrelais (14) und dem inneren Haltestück (16) und Einrichtungen für die Abdichtung zwischen dem Geberrelais (10) sowie dem Empfängerrelais (14) und der äußeren Umgebung des pyrotechnischen Verbinders aufweist.

2. Pyrotechnischer Verbinder nach Anspruch 1, dadurch gekennzeichnet, daß die erste pyrotechnische Kette (4) in einer ersten Buchse (28) festgehalten ist, daß die zweite pyrotechnische Kette (6) in einer zweiten Buchse (30) festgehalten ist, und daß die erste und die zweite Kette (4 und 6) jeweils durch einen in die erste bzw. in die zweite Buchse (28 bzw. 30) geschraubten Gewindenippel (32 bzw. 34) in dieser festgehalten sind.

3. Pyrotechnischer Verbinder nach Anspruch 2, dadurch gekennzeichnet, daß eine Einrichtung zum Festhalten der Böden des Geberrelais und des Empfängerrelais in gegenseitiger Anlage aus einer in der Bohrung (37) des inneren Haltestücks (16) angeordneten Feder (36) besteht, welche zwischen dem Geberrelais (10) und der ersten Buchse (28) komprimiert ist.

4. Pyrotechnischer Verbinder nach Anspruch 1, dadurch gekennzeichnet, daß eine Einrichtung zum Festhalten der Böden des Geberrelais (10) und des Empfängerrelais (14') in gegenseitiger Anlage einander komplementäre konische Ausbildungen zwischen dem Empfängerrelais (,14') und dem inneren Haltestück (16') sowie eine Verschraubungsanordnung aufweist, in welcher sich das innere Haltestück auf dem Geberrelais (10) abstützt und mit der ersten Buchse (28') verschraubt ist und eine sich auf einem Bund (28'a) der ersten Buchse (28') abstützende Überwurfmutter (51) auf das äußere Teil (16'b) des Haltestücks (16') aufgeschraubt ist.

5. Pyrotechnischer Verbinder nach Anspruch 1, dadurch gekennzeichnet, daß die Einrichtungen für die Abdichtung zwischen dem Geberrelais (10) sowie dem Empfängerrelais (14) und dem inneren Haltestück (16) aus jeweils einer Dichtung (38 bzw. 40) gebildet sind, welche zwischen dem jeweiligen Relais und der Bohrung (18, 20) des inneren Haltestücks (16), in welcher die Relais angeordnet sind, angeordnet ist.

6. Pyrotechnischer Verbinder nach Anspruch 1 und 2, dadurch gekennzeichnet, daß die Einrichtungen für die Abdichtung zwischen dem Geberrelais (10) und der äußeren Umgebung des pyrotechnischen Verbinders (2) aus einer zwischen dem ersten Verstärkerrelais (8) und der ersten Buchse (28) angeordneten Dichtung (42) und aus einer zwischen der Letzteren und dem inneren Haltestück (16) angeordneten Dichtung (44) gebildet sind.

7. Pyrotechnischer Verbinder nach Anspruch 1 und 2, dadurch gekennzeichnet, daß die Einrichtungen für die Abdichtung zwischen dem Empfängerrelais (14) und der äußeren Umgebung des pyrotechnischen Verbinders (2) aus einer zwischen dem zweiten Verstärkerrelais (12) und der zweiten Buchse (30) angeordneten Dichtung (46) und einer zwischen der zweiten Buchse (30) und dem Empfängerrelais (14) angeordneten Dichtung (48) gebildet sind.
